# EUROPÄISCHE PATENTANMELDUNG

(11) **EP 1 592 033 A1**
(43) Veröffentlichungstag der Anmeldung: **02.11.2005**
(21) Anmeldenummer: 05102209.3
(22) Anmeldetag: 21.03.2005
(51) Int. Cl.: H01H 9/06, H01H 1/02

(54) **Elektrowerkzeug mit Bedienelementen zum Einstellen von Betriebsparametern**

(30) Priorität: 27.04.2004 DE 102004020427
(71) Anmelder: ROBERT BOSCH GMBH, 70442 Stuttgart (DE)
(72) Erfinder: Roepke, Stefan, 86830, Schwabmünchen (DE); Hecht, Joachim, 71106, Magstadt (DE); Kern, Christian, 70191, Stuttgart (DE)

(57) **Zusammenfassung**

Die Erfindung betrifft ein Elektrowerkzeug mit Bedienelementen (1, 2) zum Einstellen von Betriebsparametern des Elektrowerkzeugs, wobei jedes der Bedienelemente (1, 2) für die Einstellung eines anderen Betriebsparameters zuständig ist. Die Bedienfreundlichkeit des Elektrowerkzeugs wird dadurch verbessert, dass die Bedienelemente (1, 2) in der Weise kraftschlüssig miteinander gekoppelt sind, dass durch Betätigung eines der Bedienelemente (1, 2) auch das mindestens eine andere Bedienelement (1, 2) betätigbar ist.

## Beschreibung

### Stand der Technik

Die vorliegende Erfindung betrifft eine Elektrowerkzeug mit Bedienelementen zum Einstellen von Betriebsparametern des Elektrowerkzeugs, wobei jedes der Bedienelemente für die Einstellung eines anderen Betriebsparameters zuständig ist.

Ein derartiges Elektrowerkzeug, das mit einem Ein-/Ausschalter und einem als Drucksensor ausgebildeten zusätzlichen Bedienelement ausgebildet ist, ist aus der DE 197 38 092 C1 bekannt. Diese beiden unterschiedlichen Bedienelemente sind an verschiedenen Stellen am Handgriff eines Elektrowerkzeugs angeordnet. Mittels des als Drucksensor ausgebildeten Bedienelements kann die Drehzahl eines Antriebsmotors eingestellt werden, und mittels des als Ein-/Ausschalter ausgebildeten Bedienelements kann die Stromzufuhr zum Antriebsmotor an- bzw. abgeschaltet werden. Da die Bedienelemente an unterschiedlichen Orten angeordnet sind, müssen für die Einstellung von Betriebsparametern unterschiedliche Handgriffe vorgenommen werden, was unter Umständen die Bedienung des Elektrowerkzeugs erschwert.

Der Erfindung liegt daher die Aufgabe zugrunde, ein Elektrowerkzeug der eingangs genannten Art anzugeben, das eine möglichst bedienungsfreundliche Einstellung von Betriebsparametern aufweist.

### Vorteile der Erfindung

Die genannte Aufgabe wird mit den Merkmalen des Anspruchs 1 dadurch gelöst, dass die beiden unterschiedlich wirkenden Bedienelemente in der Weise kraftschlüssig miteinander gekoppelt sind, dass durch Betätigen eines der Bedienelemente auch das mindestens eine andere Bedienelement betätigbar ist. Der Bediener eines Elektrowerkzeugs mit der erfindungsgemäßen Kombination verschiedener Bedienelemente kann mit einem Handgriff mehrere verschiedene Betriebsparameter des Elektrowerkzeugs einstellen. Damit verbessert sich die Bedienerfreundlichkeit eines Elektrowerkzeugs, weil sich die Betätigung zur Einstellung von Betriebsparametern nur noch auf eine Stelle am Gehäuse (z. B. Handgriff) des Elektrowerkzeugs konzentriert.

Vorteilhafte Weiterbildungen der Erfindung gehen aus den Unteransprüchen hervor.

Das in Abhängigkeit vom Betätigungsdruck reagierende Bedienelement weist vorzugsweise einen Drucksensor auf.

Es ist zweckmäßig, dass zwischen einer flexiblen Abdeckung am Gehäuse des Elektrowerkzeugs und einer in Richtung des Betätigungsdrucks beweglich gelagerten Auflage mindestens ein erstes Bedienelement angeordnet ist und dass zwischen der beweglich gelagerten Auflage und einer relativ zum Gehäuse festen Auflage mindestens ein zweites Bedienelement angeordnet ist.

Es ist vorteilhaft, dass das mindestens eine erste Bedienelement und das mindestens eine zweite Bedienelement direkt übereinander, unter Zwischenlage der beweglichen Auflage, gestapelt sind.

Eine andere vorteilhafte Ausführung besteht darin, dass die bewegliche Auflage wie ein Hebel einseitig fixiert ist und dass das zwischen dieser beweglichen Auflage und der festen Auflage liegende zweite Bedienelement näher an dem Fixierpunkt der beweglichen Auflage angeordnet ist als das zwischen der flexiblen Abdeckung und der beweglichen Auflage liegende erste Bedienelement. Durch die Hebelwirkung der beweglichen Auflage lässt sich die Betätigungskraft auf das unter der beweglichen Auflage liegende Bedienelement erheblich reduzieren.

Zwischen der flexiblen Abdeckung und der beweglich gelagerten Auflage kann entweder das auf Druck reagierende Bedienelement oder das als Ein-/Ausschalter ausgebildete Bedienelement und entsprechend zwischen der beweglichen Auflage und der festen Auflage entweder das als Ein-/Ausschalter ausgebildete Bedienelement oder das auf Druck reagierende Bedienelement angeordnet sein.

Vorteilhafterweise ist ein Mikrocontroller vorhanden, der die Ausgangssignale der Bedienelemente in Steuersignale für einen oder mehrere Betriebsparameter umwandelt. Ebenso kann der Mikrocontroller die zeitliche Reihenfolge, in der die gleichzeitig betätigten Bedienelemente wirksam werden sollen, steuern.

Ein von den Bedienelementen einstellbarer Betriebsparameter kann z. B. die Drehzahl und/oder das Drehmoment eines Antriebsmotors sein.

### Zeichnung

Anhand mehrerer in der Zeichnung dargestellter Ausführungsbeispiele wird nachfolgend die Erfindung näher erläutert. Es zeigen:
Figur 1 zwei übereinander gestapelte Bedienelemente,
Figur 2 zwei übereinander gestapelte Bedienelemente, jedoch gegenüber der Ausführung in Figur 1 in umgekehrter Reihenfolge,
Figur 3 zwei übereinander angeordnete Bedienelemente, die durch einen Hebelmechanismus miteinander gekoppelt sind und
Figur 4 ein Blockschaltbild für eine Ansteuerung eines Antriebsmotors mittels zweier Bedienelemente.

### Beschreibung von Ausführungsbeispielen

Die Figur 1 zeigt eine schematische Darstellung einer Kombination von mehreren Bedienelementen zum Einstellen von Betriebsparametern eines Elektrowerkzeugs. Einstellbare Betriebsparameter sind z. B. eine ein- und abschaltbare Arbeitsfunktion eines Elektrowerkzeugs oder die veränderbare Drehzahl oder das veränderbare Drehmoment eines Antriebsmotors eines Elektrowerkzeugs.

Die in einer Querschnittdarstellung gezeigte Anordnung besteht aus zwei in Betätigungsrichtung (Pfeil) übereinander gestapelten Bedienelementen und zwar einem ersten Bedienelement 1, das in Abhängigkeit eines darauf ausgeübten Betätigungsdrucks eine Veränderung eines oder mehrerer Betriebsparameter des Elektrowerkzeugs bewirkt, und einem zweiten Bedienelement 2, das als Ein-/Ausschalter ausgebildet ist. Das auf Druck reagierende Bedienelement 1 weist einen Drucksensor, z. B. einen piezoelektrischen Wandler oder einen druckabhängigen Widerstand (force sensing resistor), auf. Ein solcher, an sich bekannter Drucksensor hat die Eigenschaft, dass sein Ausgangssignal, z. B. seine Ausgangsspannung, mit zunehmendem auf ihn ausgeübten Druck ansteigt. Das als Ein-/Ausschalter ausgebildete Bedienelement 2 kann ein üblicher Drucktaster sein.

Das als Ein-/Ausschalter ausgeführte Bedienelement 2 kann verwendet werden, um z. B. den Strom für einen Antriebsmotor eines Elektrowerkzeugs ein- bzw. abzuschalten. Das andere, auf Druck reagierende Bedienelement 1 ist geeignet, um z. B. die Drehzahl bzw. das Drehmoment des Antriebsmotors über den Betätigungsdruck auf das Bedienelement 1 auf einen gewünschten Wert einzustellen.

Durch den in der Figur 1 dargestellten, nachfolgend beschriebenen Aufbau der beiden Bedienelemente 1 und 2 entsteht eine kraftschlüssige Kopplung zwischen den beiden Bedienelementen 1 und 2, sodass bei einem Betätigungsdruck in Pfeilrichtung auf das oberste Bedienelement 1 auch das darunter liegende andere Bedienelement 2 betätigt wird. An der Oberseite, die dem Bediener zugänglich ist, befindet sich eine flexible Abdeckung 3 am Gehäuse des Elektrowerkzeugs. Unter dieser flexiblen Abdeckung 3 ist das erste Bedienelement 1, in diesem Fall ein auf Druck reagierendes Bedienelement, angeordnet. Zwischen dem Bedienelement 1 und dem darunter angeordneten Bedienelement 2 ist eine beweglich gelagerte Auflage 4 eingefügt. Das untere Bedienelement 2 schließlich liegt auf einer relativ zum Gehäuse des Elektrowerkzeugs festen Auflage 5 auf. Wird nun in Pfeilrichtung ein Druck über die flexible Abdeckung 3 auf das erste Bedienelement 1 ausgeübt, gibt dieses Bedienelement 1 den Betätigungsdruck über die bewegliche Auflage 4 an das darunter befindliche Bedienelement 2 weiter. Durch den Bediendruck werden also beide Bedienelemente 1 und 2 gleichzeitig aktiviert. Also kann durch einen Betätigungsdruck auf die flexible Abdeckung 3 z. B. sowohl der Antriebsmotor eingeschaltet als auch dessen Drehzahl auf einen gewünschten Wert eingestellt werden.

Zwischen der flexiblen Abdeckung 3 und der beweglichen Auflage 4 und ebenso zwischen der beweglichen Auflage 4 und der festen Auflage 5 können auch mehr als nur ein Bedienelement angeordnet werden. Somit wäre es möglich, mehr als zwei Betriebsparameter einer Elektrowerkzeugmaschine mittels eines Betätigungsdrucks auf eine einzige lokale Stelle am Gehäuse des Elektrowerkzeugs einzustellen. Außer den vorangehend bereits erwähnten Betriebsparametern könne als weitere Betriebsparameter z.B. auch die Schlagzahl eines Bohrhammers oder der Sägehub bei einer Stichsäge eingestellt werden.

Das in der Figur 2 dargestellte Ausführungsbeispiel unterscheidet sich gegenüber dem in der Figur 1 gezeigten lediglich dadurch, dass die beiden Bedienelemente 1 und 2 in ihrer Anordnung vertauscht sind. So ist das als Ein-/Ausschalter ausgebildete Bedienelement 2 direkt unter der flexiblen Abdeckung 3 angeordnet, und darunter befindet sich das auf Druck reagierende Bedienelement 1.

Während in den Ausführungsbeispielen der Figuren 1 und 2 die beiden Bedienelemente 1 und 2 direkt übereinander gestapelt angeordnet sind, sind die Bedienelemente 1 und 2 beim Ausführungsbeispiel der Figur 3 senkrecht zur Betätigungsrichtung (Pfeil) gegeneinander versetzt angeordnet. Bei diesem Ausführungsbeispiel ist die bewegliche Auflage 4 zwischen den Bedienelementen 1 und 2 als Hebel ausgebildet, indem diese bewegliche Auflage 4 einseitig am Gehäuse des Elektrowerkzeugs fixiert ist. Eines der beiden Bedienelemente 1 und 2, hier das als Ein-/Ausschalter ausgeführte Bedienelement 2, ist näher am Fixierpunkt 6 der beweglichen Auflage 4 angeordnet als das andere Bedienelement 1. Der Betätigungsdruck wird vom Bediener auf das entferntere Bedienelement 1 ausgeübt, und dieser Betätigungsdruck wird über den Hebel der Auflage 4 auf das andere Bedienelement 2 übertragen. Durch Ausnutzung der Hebelwirkung ist somit für die Betätigung des näher am Fixierpunkt 6 liegenden Bedienelements 2 ein sehr geringer Betätigungsdruck auf das weiter entfernt liegende Bedienelement 1 erforderlich. Um den Hebel-Weg der beweglichen Auflage 4 in Richtung des Betätigungsdrucks zu beschränken, ist unterhalb der Stelle der beweglichen Auflage, auf die der Betätigungsdruck ausgeübt wird, auf der unteren festen Auflage 5 ein Absatz 7 aufgebracht. Die Höhe des Absatzes 7 ist so zu wählen, dass die Hebelbewegung bei Einwirkung eines Betätigungsdrucks so groß ist, dass das zwischen der beweglichen Auflage 4 und der festen Auflage 5 befindliche Bedienelement 2 schaltbar ist.

Wenn bei mehreren durch einen Betätigungsdruck gleichzeitig betätigbaren, miteinander gekoppelten Bedienelementen die Bedienelemente zeitlich zueinander versetzt wirksam werden sollen, muss eine entsprechende Steuerung vorgesehen werden. Ist z. B. ein Bedienelement 1 vorgesehen, mit dem abhängig vom Betätigungsdruck die Drehzahl eines Antriebsmotors variierbar sein soll, und ist ein zweites Bedienelement 2 vorhanden ist, mit dem der Strom eines Antriebsmotors ein- bzw. ausgeschaltet werden soll, muss darauf geachtet werden, dass über den Betätigungsdruck zunächst das Bedienelement 2 für das Ein-/Ausschalten des Motorstroms erfolgt und erst dann, wenn der Antriebsmotor in Betrieb ist, durch weiteren Betätigungsdruck die Drehzahl des Antriebsmotors auf einen gewünschten Wert eingestellt wird.

Für die Steuerung der Wirksamkeit mehrerer gleichzeitig betätigter Bedienelemente ist in der Figur 4 ein Ausführungsbeispiel in Form eines Blockschaltbildes dargestellt. Diese Steuerung besteht im Wesentlichen aus einer Recheneinheit, vorzugsweise einem Mikrocontroller 8. Dabei sind an zwei Steuereingängen 81 und 82 des Mikrocontrollers 8 die beiden Bedienelemente 1 und 2 angeschlossen. Das Bedienelement 1, hier mit dem Symbol eines Potentiometers versehen, ist ein auf Druck reagierendes Bedienelement, und das Bedienelement 2, hier mit dem Symbol eines Schalters dargestellt, ist ein als Ein-/Ausschalter ausgebildete Bedienelement. Die strichlierte Doppellinie zwischen den beiden Bedienelementen 1 und 2 deutet die oben beschriebene kraftschlüssige Kopplung zwischen den beiden Bedienelementen 1 und 2 an. Beide Bedienelemente 1 und 2 liegen an einer Versorgungsspannung U an. Sobald ein Betätigungsdruck auf die beiden Bedienelemente 1 und 2 ausgeübt wird, geben sie jeweils ein Ausgangssignal an die Steuereingänge 81, 82 des Mikrocontrollers 8 ab. An einem Steuerausgang 83 des Mikrocontrollers 8 ist eine Ansteuerschaltung 9 für einen an einer Versorgungsspannung Vcc liegenden Antriebsmotor 10 angeschlossen. Die Ansteuerschaltung 9 kann aus einem oder mehreren miteinander verschalteten Leistungstransistoren bestehen.

Empfängt bei einer Betätigung der beiden Bedienelemente 1 und 2 der Mikrocontroller 8 an seinen Steuereingängen 81 und 82 Ausgangssignale der beiden Bedienelemente 1 und 2, so steuert der Mikrocontroller 8 die Ansteuerschaltung 9 zunächst so an, dass der Stromkreis durch den Antriebsmotor 10 geschlossen ist. Erst danach steuert der Mikrocontroller 8 die Ansteuerschaltung 9 so, dass die Drehzahl oder das Drehmoment des Antriebsmotors sich in Abhängigkeit von dem auf das Bedienelement 1 ausgeübten Druck verändert. Die Drehzahl bzw. das Drehmoment eines Antriebsmotors kann in bekannter Weise durch eine Impulsbreitenmodulation des Motorstromes gesteuert werden. Dementsprechend kann die Ansteuerschaltung 9 mit einem Impulsbreitenmodulator für den Motorstrom ausgestattet sein. Das am Steuerausgang 83 vom Mikrocontroller 8 abgegebene Steuersignal für den Impulsbreitenmodulator in der Ansteuerschaltung 9 orientiert sich nach dem Einschaltvorgang des Antriebsmotors 10 allein an dem vom Betätigungsdruck abhängigen Ausgangssignal des Bedienelements 1.

In dem Mikrocontroller 8 kann eine Kennlinie abgelegt sein, die das vom Betätigungsdruck abhängige Ausgangssignal des Bedienelements 1 auf einen gewünschten Verlauf des Steuersignals für die Ansteuerschaltung 9 überträgt. Diese Kennlinie ist so zu wählen, dass die Steuerung der Drehzahl bzw. des Drehmoments des Antriebsmotors erst dann beginnt, wenn der Betätigungsdruck größer wird als gerade für die Aktivierung des als Ein-/Ausschalter ausgeführten Bedienelements 2. Über die im Mikrocontroller 8 abgelegte Kennlinie kann jeder gewünschte Zusammenhang zwischen dem Betätigungsdruck und der sich daraus ergebenden Einstellung der Drehzahl bzw. des Drehmoments des Antriebsmotors 10 realisiert werden. Der Zusammenhang kann linear oder auch nicht linear sein.

## Patentansprüche

1. Elektrowerkzeug mit Bedienelementen zum Einstellen von Betriebsparametern des Elektrowerkzeugs, wobei jedes der Bedienelemente (1, 2) für die Einstellung eines anderen Betriebsparameters zuständig ist, **dadurch gekennzeichnet, dass** die Bedienelemente (1, 2) in der Weise kraftschlüssig miteinander gekoppelt sind, dass durch Betätigung eines der Bedienelemente (1, 2) auch das mindestens eine andere Bedienelement (1, 2) betätigbar ist.

2. Elektrowerkzeug nach Anspruch 1, **dadurch gekennzeichnet, dass** mindestens ein Bedienelement (2) als Ein-/Ausschalter ausgebildet ist und mindestens ein weiteres Bedienelement (1) vorhanden ist, das in Abhängigkeit eines darauf ausgeübten Betätigungsdrucks eine Veränderung eines oder mehrerer Betriebsparameter bewirkt.

3. Elektrowerkzeug nach Anspruch 1, **dadurch gekennzeichnet, dass** zwischen einer flexiblen Abdeckung (3) am Gehäuse des Elektrowerkzeugs und einer in Richtung des Betätigungsdrucks beweglich gelagerten Auflage (4) mindestens ein erstes Bedienelement (1, 2) angeordnet ist und dass zwischen der beweglich gelagerten Auflage (4) und einer relativ zum Gehäuse festen Auflage (5) mindestens ein zweites Bedienelement (1, 2) angeordnet ist.

4. Elektrowerkzeug nach Anspruch 3, **dadurch gekennzeichnet, dass** das mindestens eine erste Bedienelement (1, 2) und das mindestens eine zweite Bedienelement (1, 2) direkt übereinander, unter Zwischenlage der beweglichen Auflage (4), gestapelt sind.

5. Elektrowerkzeug nach Anspruch 3, **dadurch gekennzeichnet, dass** die bewegliche Auflage (4) wie ein Hebel einseitig fixiert ist und dass das zwischen dieser beweglichen Auflage (4) und der festen Auflage (5) liegende zweite Bedienelement (2) näher an dem Fixierpunkt (6) der beweglichen Auflage (4) angeordnet ist als das erste zwischen der flexiblen Abdeckung (3) und der beweglichen Auflage (4) liegende erste Bedienelement (1).

6. Elektrowerkzeug nach einem der Ansprüche 3 bis 5, **dadurch gekennzeichnet, dass** das mindestens eine erste Bedienelement (1) eine vom Betätigungsdruck abhängige Wirkungsweise hat und dass das mindestens eine zweite Bedienelement (2) ein Ein-/Ausschalter ist.

7. Elektrowerkzeugmaschine nach einem der Ansprüche 3 bis 5, **dadurch gekennzeichnet, dass** das mindestens eine erste Bedienelement (2) ein Ein-/Ausschalter ist und dass das mindestens eine zweite Bedienelement (1) eine vom Betätigungsdruck abhängige Wirkungsweise hat.

8. Elektrowerkzeug nach einem der vorhergehenden Ansprüche, **dadurch gekennzeichnet, dass** ein Mikrocontroller (8) vorhanden ist, der die Ausgangssignale der Bedienelemente (1, 2) in Steuersignale für einen oder mehrere Betriebsparameter umwandelt.

9. Elektrowerkzeug nach Anspruch 8, **dadurch gekennzeichnet, dass** der Mikrocontroller (8) die zeitliche Reihenfolge, in der die gleichzeitig betätigten Bedienelemente (1, 2) für die Einstellung der Betriebparameter wirksam werde, steuert.

10. Elektrowerkzeug nach einem der vorhergehenden Ansprüche, **dadurch gekennzeichnet, dass** ein von den Bedienelementen (1, 2) einstellbarer Betriebsparameter die Drehzahl und/oder das Drehmoment eines Antriebsmotors (10) ist.
